# EUROPÄISCHE PATENTSCHRIFT

(11) **EP 0 710 813 B1**
(45) Veröffentlichungstag und Bekanntmachung des Hinweises auf die Patenterteilung: **25.03.1998**
(21) Anmeldenummer: 95117307.9
(22) Anmeldetag: 03.11.1995
(51) Int. Cl.: F42B 12/66, A01M 23/00

(54) **Personen-Fernfessel**
Remote entanglement device for people
Dispositif pour entraver des personnes à distance

(30) Priorität: 07.11.1994 DE 4439762
(43) Veröffentlichungstag der Anmeldung: 08.05.1996
(73) Patentinhaber: Daimler-Benz Aerospace Aktiengesellschaft, 81663 München (DE)
(72) Erfinder: Rieger, Ulrich, D-83620 Feldkirchen-Westerham (DE)

(56) Entgegenhaltungen:
- DE-A- 3 146 166
- DE-A- 3 522 661
- DE-U- 8 536 735
- DE-U- 9 308 186
- FR-A- 859 282
- FR-E- 45 377
- GB-A- 2 166 225
- GB-A- 2 172 509
- US-A- 3 596 395

## Beschreibung

Die Erfindung bezieht sich auf eine Personenfernfessel mit einer als Warf- oder Geschoßkörper ausgebildeten Hülle, die ein komprimiert gefaltenes Netzwerk enthält, daß in Zielnähe durch eine Energiequelle ausgestoßen und mittels am Netz befestigter Massen radial nur Flugbahn entfaltet wird.

Zur Durchsetzung von Schutzbedürfnissen stehen heute neben Schuß- und Stichwaffen, für deren Besitz eine Privatperson nur in den seltensten Fällen eine Erlaubnis erhält, praktisch nur Knüppel, Tränengas- und Schreckschußpistolen, Elektroschocker etc. zur Verfügung. Bewährt haben sich - besonders für Frauen - die kleinen Blend- oder Betäubungsgassprühdosen. Alle diese Mittel setzen aber einen "Nahkampf", zumindest aber eine Distanzlosigkeit voraus und sind gewissermaßen nur "auf Tuchfühlung" wirksam.

Für größere Distanzen stehen Wasserwerfer, Tränengas- und Handgranaten neben Schußwaffen etc. zur Verfügung. Solche Konzeptionen arbeiten entweder nur großflächig oder ihre Wirkung kann tödlich sein, außerdem sind sie generell situationsverschärfend und treffen häufig sogenannte "unbeteiligte Personen".

Durch die FR-A-859 282 ist ein speziell gestalteter Wurfkörper obengenannter Art bekanntgeworden, bei dem ein Netzwerk in einem Gehäuse angeordnet ist und in Zielnähe durch eine Energiequelle ausgestoßen und entfaltet wird. Eine mittels des ausgestoßenen Netzes gefangene Person wird sich jedoch relativ schnell von der Fessel befreien können.

Aus der FR-E-45377 ist es bekannt, zur Bewegungseinschränkung von Personen das in einer Hülle zusammengefaltete Netzwerk mit einem Kleber zu versehen. Dadurch aber ist eine schlagartige einwandfreie Entfaltung des Netzwerks nicht mehr gewährleistet, da dessen klebende Teile sich auch miteinander verkleben.

Der vorliegenden Erfindung liegt die Aufgabe zugrunde, ein komprimiertes Netzwerk zu schaffen, dessen klebenden Teile sich selbst nicht verkleben können.

Diese Aufgabe wird durch die im Anspruch 1 aufgezeigten Maßnahmen gelöst. In den Unteransprüchen sind Ausgestaltungen und Weiterbildungen angegeben und in der nachfolgenden Beschreibung sind Ausführungsbeispiele erläutert sowie in den Figuren der Zeichnung skizziert. Es zeigen:
- Fig. 1: ein Schaubild eines Ausführungsbeispiels einer Personenfernfessel in seinen einzelnen Ablaufphasen,
- Fig. 2: ein weiteres Ausführungsbeispiel einer Personenfernfessel in seinen Funktionsabläufen a bis d,
- Fig. 3: ein drittes Ausführungsbeispiel mit einer gasdichten Verpackungshülle,
- Fig. 4: ein viertes Ausführungsbeispiel auf dem Prinzip einer "Bola" basierend,
- Fig. 5: ein fünftes Ausführungsbeispiel das stationär angeordnet ist und dem Schutz von Eingängen und Geräten gegen eindringende Personen dient.

Der allgemeine Erfindungsgedanke sieht zur Lösung der gestellten Aufgabe eine sogenannte Personenfernfessel vor, die aus einem Netz besteht, das in komprimierter Form in einem abschieß- oder schleuderbaren Gehäuse gelagert ist, in Zielnähe sich automatisch entfaltet und anschließend das Ziel umfaßt, einbindet und an ihm festklebt.

In Fig. 1 ist ein erstes Ausführungsbeispiel einer solchen Konzeption dargestellt. In einem geschoßartigen Körper ist ein unzerreißbares Netz in komprimierter Form - das heißt zu einem kleinstmöglichen Paket gefaltet - (ähnlich einem Fallschirm etc.) gelagert, der auf die Zielperson abgeschossen wird. Das Netz ist mit einem Kleber beschichtet, der seine Klebwirkung erst nach dem Zielumschließvorgang voll erhält und dadurch einerseits die Entfaltung des Netzes nicht behindert und andererseits dem "gefangenen" Objekt eine schnelle Befreiung verwehrt.

Ein weiteres Ausführungsbeispiel veranschaulicht die Fig. 2. Hier wird das Netz bis zur Entfaltung von einer gasdichten Hülle umschlossen. Das Netz ist mit einem Kleber getränkt, der durch ein leichtflüchtiges Lösungsmittel in seiner Klebekraft stark herabgesetzt ist. Für den Entfaltungsvorgang in Zielnähe zerplatzt die Hülle und das Lösungsmittel beginnt zu verdampfen, wodurch die Klebkraft zunimmt. Da der Entfaltungsvorgang schnell abläuft, ist die Klebkraft während seines Verlaufs noch gering, so daß die zur Entfaltung erforderlichen Kräfte klein bleiben können. Hierfür geeignete Kleber und Lösungsmittel sind grundsätzlich bekannt. Bei geeigneter Auswahl kann die volle Klebkraft innerhalb von Sekunden erreicht werden, also rechtzeitig genug, um das Abstreifen des Netzes wirkungsvoll zu verhindern. Als alternative Möglichkeiten zur Aktivierung des Klebers sind chemische Reaktionen, die mit dem oder parallel zum Entfalten eingeleitet werden, gegeben, beispielsweise durch das Entweichen eines Inhibitors oder durch Oxidationsprozesse.

Die Entfaltung des Netzes wird durch an sich bekannte Einrichtungen bewerkstelligt, wie zum Beispiel durch radial zur Flugbahn in verschiedene Richtungen ausgeschleuderte Massen (Bleikügelchen etc.), die an einigen Stellen an der Netzperipherie befestigt sind. Es sind hierzu eine Reihe von Möglichkeiten gegeben, wie Verwendung von Rotationsenergie, pyrotechnische Maßnahmen, gegebenenfalls auch Federkraft etc. Andere Wirkmaßnahmen sind beispielsweise das Aufblasen eines Sackes oder Schlauches ähnlich dem Airbag-System oder "Bladder-Prinzip", wie in Fig. 3 skizziert. Als Energiespeicher können Druckgasspeicher, Gasgeneratoren usw. dienen, wobei Netz und Sack eine integrale Einheit bilden.

Die Geometrie des Netzes kann im wesentlichen zweidimensional, aber auch dreidimensional geformt sein. Als Variante ist auch eine im wesentlichen eindimensionale Ausführung machbar, beispielsweise in der Form, daß einzelne Fäden in mehr oder weniger großer Menge auf das Ziel geschleudert werden.

Eine besondere Ausführungsform - (Fig. 4) - greift auf das "Bola-Prinzip" zurück. Hier wird ein Faden, Band oder Seilstück in linearem oder sternförmigem Arrangement an allen Enden beschwert und in Rotation versetzt. Beim Auftreffen auf ein Ziel umschlingt es dieses und bewirkt so die beabsichtigte Fesselung, wobei auch hier die einzelnen Fäden etc. mit Klebstoff versehen sind.

Dadurch, daß die vorgeschlagene Fernfessel in komprimierter Form bis in Zielnähe "geschossen" wird und sich erst dort entfaltet, eignet sie sich für den gezielten Einsatz auch auf größere Entfernungen. Sie ist als Wurf- bzw. Geschoßkörper mit relativ großem ballistischen Faktor ( Masse/Widerstand ) ausführbar, wodurch aufgrund eines Anfangsimpulses (Abschuß) größere Entfernungen und gute Treffergenauigkeit erreichbar werden.

Diese Fernfessel-Konzeption läßt sich aber auch als sogenannte "Lauerwaffe" einsetzen. Ein Ausführungsbeispiel ist in der Fig. 5 skizziert. Ein spezieller Eingang, Torabschnitt etc. ist mit einem verdeckt installierten "Fesseltopf" versehen,.in dem ein Fernfesselnetz ausstoßbar untergebracht ist. Die Auslösung wird entweder ferngesteuert oder automatisch durch eine Signalgabe bei Überschreitung einer gewissen Grenze etc. ausgelöst. Gleichzeitig mit dem Auslösen des Netzes wird beispielsweise ein Signal an eine Zentralüberwachungsstelle etc. übergeben.In einer bestimmten Distanz, die festliegend oder voreinstellbar ist, entfaltet sich das Netz und umschließt den Eindringling, wobei das Netz ihn nicht nur umschließt sondern auch an ihm klebt. Diese Konzeption läßt sich natürlich in vielfältiger Weise variieren. So können die das Netz tragenden Entfaltungskörper selbst als richtungsorientierte Wirkkörper ausgebildet sein, die eine exakte Entfaltung des Netzes gewährleisten. Weiterhin können durch den das Netz entfaltenden Wirkkörper noch zusätzliche Einrichtungen wie Blendkörper, Betäubungsgas aktiviert werden, die gleichzeitig oder zeitlich versetzt mit der Netzaufspannung gezündet werden.

## Patentansprüche

1. Personenfernfessel mit einer als Wurf- oder Geschoßkörper ausgebildeten Hülle, die ein komprimiert gefaltetes Netzwerk mit zwei- oder dreidimensionaler Geometrie enthält, das in Zielnähe durch eine Energiequelle ausgestoßen und mittels am Netz befestigter Massen radial zur Flugbahn entfaltet wird, wobei es zumindest teilweise mit einem sich während oder unmittelbar nach der Entfaltung aus einer gasdichten Hülle aktivierenden, schnell bindenden Kleber versehen ist.

2. Personenfernfessel nach Anspruch 1, **dadurch gekennzeichnet,** daß das gefaltete Netzwerk von einer gasdichten Hülle umschlossen und mit einem Kleber getränkt ist, der in seiner Klebekraft durch ein leicht verdampfendes Lösungsmittel vermindert ist und seine volle Klebekraft unmittelbar nach der Netzauffaltung erhält.

3. Personenfernfessel nach Anspruch 1 oder 2, **dadurch gekennzeichnet,** daß der Kleber durch chemische Reaktionen innerhalb der Netz-Entfaltungszeit zu seiner vollen Klebekraft aktiviert wird.

4. Personenfernfessel nach einem der Ansprüche 1 bis 3, **dadurch gekennzeichnet,** daß die Netzauffaltung durch Bleikügelchen, kleine Stahlpfeile etc. durchgeführt wird.

5. Personenfernfessel nach einem der Ansprüche 1 bis 4, **dadurch geknnzeichnet,** daß die Netzauffaltung durch Rotationsenergie, pyrotechnische Maßnahmen oder durch Federkraft erfolgt.

6. Personenfernfessel nach einem der Ansprüche 1 bis 5, **dadurch gekennzeichnet,** daß das Netz aus an einem aufblasbaren Ring angebrachten und miteinander verflochtenen Textilbändern oder -fäden besteht und durch einen integrierten Energiespeicher nach dem "Airbag- oder Bladdersystem" aufgefaltet wird.

7. Personenfernfessel nach einem der Ansprüche 1 bis 6, **dadurch gekennzeichnet,** daß daß die Fernfessel stationär eingebaut ist und durch die zu fangende Person selbst oder ferngesteuert aktiviert wird.

8. Personenfernfessel nach einem der Ansprüche 1 bis 7, **dadurch gekennzeichnet,** daß der Wirkkörper zur Entfaltung des Netzwerkes mit einer oder mehreren zusätzlichen Einrichtungen in Wirkverbindung steht, wie beispielsweise Blendkörper, Signalgeber, Gassprüher.

## Claims

1. Remote personnel restrainer comprising a sleeve designed as a throwing- or bullet element containing a compressed folded net assembly of two- or three-dimensional geometry which is near a target ejected by an energy source and unfolded radially to the flightpath by means of masses attached to the net, and it is at least partially provided with a rapidly binding adhesive which activates during or directly after unfolding from a within a gastight sleeve.

2. Remote personnel restrainer according to Claim 1, **characterised in that** the folded net assembly is encased by a gastight sleeve and soaked in an adhesive the adhesive force of which is reduced by a volatile evaporating solvent and which is given its full adhesive force directly after unfolding of the net.

3. Remote personnel restrainer according to Claim 1 or 2, **characterised in that** the adhesive is activated by chemical reaction to its full adhesive force within the unfolding period of the net.

4. Remote personnel restrainer according to one of Claims 1 to 3, **characterised in that** unfolding of the net is carried out by lead balls, small steel arrows, etc.

5. Remote personnel restrainer according to one of Claims 1 to 4, **characterised in that** unfolding of the net is carried out by rotary energy, pyrotechnical operations or by a springload.

6. Remote personnel restrainer according to one of Claims 1 to 5, **characterised in that** the net is composed of textile straps or textile threads which are interwoven and placed on an inflatable ring and unfolded by an integrated energy store according to the "airbag or bladder system".

7. Remote personnel restrainer according to one of Claims 1 to 6, **characterised in that** the remote restrainer is incorporated in a stationary manner and activated by a person to be caught or by remote control.

8. Remote personnel restrainer according to one of Claims 1 to 7, **characterised in that** the operational body for unfolding the net assembly is operationally connected to one or more additional devices such as, for example, dazzling elements, signal emitters, gas sprayers.

## Revendications

1. Dispositif pour entraver à distance des personnes, comportant une enveloppe agencée sous la forme d'un corps à lancer ou à tirer qui contient un système de filet plié et comprimé avec une géométrie bi- ou tridimensionnelle qui est éjecté par une source d'énergie dans le voisinage de la cible et est déplié radialement par rapport à la trajectoire de vol à l'aide de masses fixées au filet, le filet étant au moins partiellement pourvu d'un adhésif à prise rapide qui est activé pendant ou immédiatement après le déploiement du filet hors d'une enveloppe étanche au gaz.

2. Dispositif pour entraver à distance des personnes selon la revendication 1, caractérisé par le fait que le filet plié est entouré d'une enveloppe étanche au gaz et est imprégné d'un adhésif dont la force d'adhérence est abaissée par un solvant volatile et qui acqiuert sa pleine force d'adhérence juste après le déploiement du filet.

3. Dispositif pour entraver à distance des personnes selon la revendication 1 ou 2, caractérisé par le fait que l'adhésif est activé par des réactions chimiques pendant le déploiement du filet pour atteindre sa pleine force d'adhérence.

4. Dispositif pour entraver à distance des personnes selon une des revendications 1 à 3, caractérisé par le fait que le déploiement du filet est opéré par de petites billes de plomb, de petites flèches en acier, etc.

5. Dispositif pour entraver à distancc des personnes selon une des revendications 1 à 4, caractérisé par le fait que le déploiement du filet est obtenu par énergie de rotation, par des moyens pyrotechniques ou par une force élastique.

6. Dispositif pour entraver à distance des personnes selon une des revendications 1 à 5, caractérisé par le fait que le filet est formé de rubans ou de fils textiles disposés sur un anneau gonflable et entrelacés et est déployé par un accumulateur d'énergie intégré semblable au système de coussin ou de vessie gonflable.

7. Dispositif pour entraver à distance des personnes selon une des revendications 1 à 6, caractérisé par le fait que le dispositif pour entraver à distance est monté stationnaire et est déclenché par la personne à entraver ou est télécommandé.

8. Dispositif pour entraver à distance des personnes selon une des revendications 1 à 7, caractérisé par le fait que l'élément actif pour déployer le filet est lié activement à un ou plusieurs dispositifs additionnels, tels que par exemple des corps aveuglants, des transmetteurs de signaux, des distributeurs de gaz.e
